# FASCICULE DE BREVET EUROPEEN

(11) **EP 0 063 966 B1**
(45) Date de publication et mention de la délivrance du brevet: **19.06.1985**
(21) Numéro de dépôt: 82400480.8
(22) Date de dépôt: 16.03.1982
(51) Int. Cl.: B66C 1/46, B22C 9/18, B65G 47/91

(54) **Dispositif de préhension et de transport de pièces et procédé d'ébavurage de noyaux de fonderie en sable**
Vorrichtung zum Greifen und Transportieren von Gegenständen und Verfahren zum Entgraten von Giesskernen aus Sand
Device for gripping and transporting pieces, and process for removing sharp edges of sand casting cores

(30) Priorité: 07.04.1981 FR 8106983
(43) Date de publication de la demande: 03.11.1982
(73) Titulaire: REGIE NATIONALE DES USINES RENAULT, 92109 Boulogne-Billancourt (FR)
(72) Inventeur: Chamdru, Jacques, F-78320 Le Mesnil Saint Denis (FR)
(74) Mandataire: Srour, Elie

## Description

La présente invention se rapporte à une dispositif de préhension et de transport de pièces, comprenant, pour saisir une pièce, au moins une élément souple gonflable par alimentation en fluide sous pression et coopérant à l'état gonflé par effet de serrage avec la pièce. L'invention à également pour objet un procédé de parachèvement de pièces friables faisant appel à ce dispositif.

Lors de l'obtention simultannée de plusieurs noyaux de sable de forme simple dans une boîte à noyaux, il est possible de choisir une disposition sensiblement alignée des éjecteurs des noyaux et d'introduire, en dessous de tous les noyaux, une fourche permettant de soutenir et de retirer l'ensemble des noyaux de la boîte.

Par contre, lorsque les noyaux présentent des formes compliquées et/ou sont orientés selon des angles différents, il est possible de retirer l'ensemble des noyaux de la boîte à l'aide d'une fourche unique.

Le document FR-A-2 238 662 décrit un dispositif pour le transport spatial d'une pluralité d'objects qui comporte un support mobile sur lequel sont montées coulissantes au moins deux mâchoires éventuellement amovibles qui constituent, en position rapprochée, tout ou partie du pourtour du groupe d'objets à transférer, le support recevant en outre des organes de frottement de forme et répartition correspondant à celles des espaces du groupe d'objets afin d'y pénétrer librement lorsque le support est abaissé au-dessus du groupe d'objets, des moyens étant prévus pour amener les organes de frottement en position active, d'autres moyens étant prévus pour rapprocher et écarter les mâchoires et d'autres moyens encore étant prévus pour déplacer le support selon tout mouvement voulu.

Le document FR-A-553 283 décrit deux systèmes d'organes de préhension propres à être disposés de part et d'autre d'un objet à manutentionner, et tels qu'ils puissent saisir entre eux cet objet grâce à une pression convenable d'un fluide élastique agissant sur l'un au moins de ces systèmes.

Le document DE-A-2 513 285 décrit un procédé d'ébavurage de noyaux de fonderie suivant lequel on dirige un gabarit de coupe en forme de lame vers un noyau à une profondeur telle que les bavures dues au plan de joint de la boîte à noyau soient éliminées.

La présente invention a pour objet un dispositif de préhension et de transport de pièces permettant de saisir simultanément plusieurs pièces même de forme compliquée et/ou orientées selon des angles différents.

L'invention a également pour objet un procédé de parachèvement de pièces friables faisant appel à un tel dispositif de préhension et de transport et permettant en particulier l'ébavurage de noyaux de fonderie en sable en vue de l'élimination des bavures dues au plan de joint de la boîte à noyaux, dans le but de prévenir les amorces de rupture sur les pièces coulées à l'aide de ces noyaux, notamment de pièces de sécurité dans l'industrie automobile, par exemple des bras de suspension.

Le dispositif conforme à l'invention de préhension et de transport de pièces comprend, pour saisir une pièce, au moins une paire de pastilles souples gonflables montées face à face sur un support commun mobile par rapport à la pièce à saisir, en étant gonflables l'un en direction de l'autre de manière à laisser subsister entre elles, à l'état non gonflé, un intervalle dont la largeur est légèrement supérieure à la distance séparant deux faces opposées de la pièce ou d'une partie en relief de la pièce, et à serrer lesdites faces entre elles à l'état gonflé.

Ce dispositif peut être adapté sans difficulté à la préhension de pièces de forme quelconque, moyennant une conformation appropriée du support portant les pastilles gonflables.

Il convient de noter à ce sujet que ces pastilles gonflables utilisées par paires pour serrer entre elles les pièces ou des parties des pièces diffèrent tant du point de vue fonction que du point de vue structure des doigts gonflants bien connus pour la préhension de pièces par enfoncement et gonflement des doigts dans un évidement de la pièce. Ces doigts gonflants présentent, par ailleurs, l'inconvénient d'une grande fragilité.

Chaque pastille gonflante du dispositif conforme à l'invention est constituée par un corps de révolution en matière souple, par example en caoutchouc ou en matière plastique, ayant la forme d'un godet à surface latérale extérieure sensiblement cylindrique, présentant un rebord annulaire extérieur à l'opposé du fond du godet. Cette pastille est reliée au support par une monture présentant, sur sa face de fixation au support, un embout dont la forme extérieure correspond à la forme intérieure de la pastille. Cet embout est entouré, à sa base, d'une gorge d'une profondeur légèrement inférieure à l'épaisseur dudit rebord de la pastille. La monture comporte un canal d'alimentation en fluide sous pression débouchant à l'extrémité libre de l'embout, en face du fond de la pastille emmanchée sur ledit embout.

La pastille est ainsi simplement emmanchée sur l'embout de la monture et lors de la fixation de la monture ainsi garnie sur le support, le rebord de la pastille est serré entre la monture et le support. En cas d'avarie d'un pastille, il suffit de détacher la monture correspondante du support et de changer la pastille.

De préférence, le support présente, à l'endroit de fixation de chaque monture de pastille, un trou de passage dont le diamètre correspond sensiblement au diamètre extérieur du corps en forme de godet de la pastille et dont la profondeur est égale ou légèrement supérieure à la distance axiale entre la face de fixation de la monture et la face extérieure du fond de la pastille. Ainsi, lorsque la pastille n'est pas gonflée, son fond ne dépasse pas le support et ne risque pas d'être endommagé par la pièce à saisir lors de la mise en place du support avec les pastilles sur la pièce.

Pour améliorer encore la tenue de la pastille sur sa monture, il est avantageux que l'embout de la monture présente une forme en tronc de cône allant en s'évasant vers son extrémité libre et que le corps en forme de godet de la pastille présente une forme intérieure en tronc de cône allant en s'évasant vers le fond.

Pour pouvoir saisir simultanément plusieurs pièces à l'aide du dispositif, ce dernier comprend plusieurs supports susceptibles d'être fixés de façon réglable à une unique plaque porte-supports mobile.

En vue du parachèvement de pièces friables, notamment de l'ébavurage de noyaux de fonderie en sable pour l'élimination des bavures dues au plan de joint de la boîte à noyaux, on saisit avantageusement les noyaux dans la boîte à noyaux, à l'intérieur du contour extérieur des noyaux et/ou au-dessus des bavures dues au plan de joint de la boîte, à l'aide d'un dispositif comportant autant de supports à pastilles gonflantes que la boîte contient de noyaux. Ensuite, amène les noyaux suspendus au dispositif de préhension au-dessus d'un ensemble de lames d'ébavurage dont le contour intérieur correspond au contour extérieur des noyaux et dont la disposition réciproque est identique à celle des noyaux dans la boîte. On abaisse ensuite les noyaux pour les faire pénétrer dans les lames à une profondeur telle que les bavures dues au plan de joint de la boîte soient éliminées par les lames.

En se référant au dessin annexé, on va décrire ci-après plus en détail un mode de réalisation illustratif et non limitatif de l'objet de l'invention; sur le dessin:
la fig. 1 est une vue en plan d'une plaque portant plusieurs supports à pastilles pour la préhension de plusieurs pièces;
la fig. 2 est une coupe partielle dans le plan de fig. 1 d'une pastille gonflable avec sa monture, non fixée au support
la fig. 3 est une vue en plan d'un ensemble de plusieurs lames d'ébavurage pour le parachèvement de noyaux de sable saisis par le dispositif de la fig. 1.

Selon la fig. 1, une plaque 1 est montée sur un système de manutention non représenté permettant d'imprimer à la plaque 1 un mouvement perpendiculaire au plan du dessin, ainsi qu'un déplacement dans le plan du dessin.

En dessous de la plaque 1 sont fixés de façon réglable, par exemple par des vis non représentées, plusieurs supports 2 dont chacun est destiné à porter une pièce 3, par des moyens décrits en détail ci-après. On reconnaît que les supports 2 ont une forme approchée de celle des pièces 3.

Les suppports 2 sont fixés sur la plaque 1 dans une disposition réciproque choisie de manière à permettre le logement d'un nombre maximal de pièces 3 de forme identique dans une surface donnée. Dans le cas présent, quatre parmi les cinq pièces 3 de forme très tourmentée sont orientées suivant des angles différents dans un plan parallèle au plan de la plaque 1.

Dans l'exemple représenté, chaque pièce 3 comporte trois parties 4 faisant saillie vers le haut. Chaque support 2 comporte trois évidements 5 correspondants susceptibles de recevoir lesdites saillies 4 des pièces 3.

Pour permettre à chaque support 2 de saisir une pièce 3 à l'endroit des saillies 4 de cette dernière, chaque support 2 comporte dans le cas présent trois paires de moyens de préhension représentés en détail sur la fig. 2.

Chaque moyen de préhension comprend une pastille souple gonflable 6, par exemple en caoutchouc ou en matière plastique, et une monture 7 métallique pour cette pastille.

La pastile 6 est constituée par un corps de révolution en forme de godet, à surface latérale extérieure sensiblement cylindrique, ayant un rebord annulaire extérieur 8 à l'opposé du fond 9. La surface latérale intérieure du godet est en tronc de cône et va en s'évasant en direction du fond 9.

La monture 7 comporte, sur sa surface de fixation 10, un embout 11 en saillie, ayant une forme extérieure correspondant sensiblement à la forme intérieure de la pastille 6. A sa base, l'embout 11 est entouré d'une gorge 12 ménagée dans la surface de fixation 10, cette gorge 12 ayant une profondeur légèrement inférieure à l'épaisseur (axiale) du rebord 8 de la pastille 6. La monture 7 comporte par ailleurs un canal 13 d'alimentation en fluide sous pression prolongé par un canal 14 qui débouche à l'extrémité libre de l'embout 11, en face du fond 9 de la pastille 6 emmanchée sur l'embout 11 de la monture.

Sur la fig. 2, on a en outre indiqué en tirets une partie du support 2 à laquelle doit être fixée la monture 7 équipée de sa pastille 6. Le support 2 présente, à l'endroit de fixation de la monture 7, un trou de passage 15 dont le diamètre d correspond sensiblement au diamètre extérieur d' du corps en forme de godet de la pastille 6. La profondeur p du trou 15 correspond sensiblement à la distance (axiale) p' entre la surface de fixation 10 de la monture 7 et la face extérieure du fond 9 de la pastille 6 emmanchée sur l'embout 11.

Deux montures 7 avec pastilles 6 sont fixées sur deux côtés opposés de chaque partie du support 2 muni d'un évidement 5 pour une saillie 4 de la pièce 3, comme le montre la fig. 1. Le rebord 8 de chaque pastille 6 est serré entre le fond de la gorge 12 de la monture 7 et la surface du support 2 à laquelle est fixée la monture 7.

On reconnaît par ailleurs sur la fig. 1 que la plaque porte-supports 1 présente sur le dessus un distributeur pneumatique 16 relié par des conduites 17 traversant des trous de la plaque 1, à des blocs de raccordement 18 dont chacun est fixé sur l'un des supports 2. Chaque bloc de raccordement 18 est relié par des conduites non représentées au canal d'alimentation 13 de chacune des montures 7 fixées sur chaque support 2.

Pour saisir les pièces 3 à l'aide du dispositif de la fig. 1, il suffit d'abaisser la plaque 1 avec les supports 2 sur les pièces 3, les pastilles étant dégonflées par mise à l'air ambiant du distributeur 16, de manière que les saillies 4 des pièces 3 pénétrent dans les évidements 5 des supports 2 . jusqu'à ce que les supports 2 viennent en appui sur les pièces 3. Par envoi d'air comprimé aux différentes pastilles 6 à l'aide du distributeur 16, on gonfle ensuite les pastilles 6. Du fait que le rebord 8 de chaque pastille 6 est serré entre la monture 7 et pièce 3 et que, par ailleurs, la pastille 6 est noyée, sur toute sa hauteur, dans le trou 15 du support 2, le gonflement de pastille 6 se limite au fond 9 de cette dernière, qui se bombe de la manière indiquée en tirets sur la fig. 2. Chaque saillie 4 de chaque pièce 3 se trouve donc serrée entre les fonds bombés 9 de deux pastilles 6 opposées.

Une utilisation particulièrement intéressante du dispositif de préhension et de transport tel que décrit ci-dessus consiste dans l'extraction des noyaux de fonderie en sable d'une boîte à noyaux, les différents noyaux ayant des formes compliquées et/ou différentes et/ou étant orientées selon des angles différents dans la boîte. Lorsque ces noyaux sont destinés à la coulée de pièces qui doivent être dépourvues de toute amorce de rupture, notamment de pièces dites de sécurité pour véhicules automobiles, par exemple de bras de suspension il est nécessaire d'éliminer sur les noyaux de fonderie, les bavures dues au plan de joint de la ,boîte puisque ces bavures conduiraient précisément à la formation de telles amorces de rupture sur les pièces coulées.

En vue de l'ébavurage de tels noyaux de fonderie en sable, mais également d'une manière générale pour le parachèvement d'autres pièces friables, il est avantageux de saisir les noyaux dans la boîte à noyaux à l'aide du dispositif de préhension et de transport tel que décrit ci-dessus et représenté sur la fig. 1 et, les noyaux restant suspendus à ce dispositif, de les amener au-dessus d'un ensemble de lames d'ébavurage illustré par la fig. 3.

L'ensemble d'ébavurage comprend une plaque de support 20 sur laquelle sont fixées de façon réglable, par des moyens non représentés, par exemple des vis, autant de lames d'ébavurage 21 que la plaque 1 du dispositif de préhension et de transport comporte des supports 2 pour des noyaux 3. Dans chaque lame 21 est découpé un évidement 22 dont le contour correspond au contour extérieur d'un noyau 3. La disposition réciproque des différentes lames 21 correspond à la disposition réciproque des noyaux 3 en dessous de la plaque 1, qui correspond à son tour à la disposition réciproque des noyaux 3 dans la boîte à noyaux.

Après avoir amené les noyaux 3 suspendus aux supports 2 en dessous de la plaque 1 au-dessus des lames d'ébavurage 21, on abaisse les noyaux pour les faire pénétrer dans les lames 21. La profondeur de pénétration des noyaux 3 dans les lames 21 est telle que les bavures formées sur les noyaux 3 en raison du plan du joint de la boîte soit éliminées par les lames 21.

Pour assurer une bonne préhension des noyaux 3 dans la boîte par les supports 2, ces derniers sont avantageusement montés de façon réglable sur la plaque 1. Les supports 2 libres ayant été posés sur les noyaux dans la boîte, on abaisse la plaque 1 sur la boîte. La plaque s'indexe sur le goujonnage de la boîte et peut ensuite descendre sur les supports 2 qui sont alors fixés dans leur position réciproque correcte à la plaque 1.

Chaque support 2 comporte avantageusement plusieurs goujons de centrage amovibles référencés 23 sur la fig. 1. Les lames d'ébavurage 21 selon la fig. 3 comportent de leur côté plusieurs trous de centrage 24, ce qui permet à la première descente des noyaux 3 sur l'ensemble d'ébavurage, de centrer les lames 21 par rapport aux supports 2, grâce aux goujons de centrage 23 de ces derniers, avant la fixation des lames 21 sur la plaque 20. Les goujons 23 sont ensuite retirés.

Le dispositif de préhension et de transport peut être utilisé pour des pièces de toutes formes. Lorsque les pièces ne comportent pas de parties en saillie, il est possible de saisir les pièces à leur périphérie, entre chaque fois deux points opposés.

Le nombre de paires de pastilles gonflantes utilisées pour saisir une pièce est également variable et dépend, entre autres, de la forme, de la taille et de la fragilité des pièces.

Il convient de choisir la disposition des montures 7 sur les supports 2 de manière qu'elles puissent être démontées, en vue du remplacement des pastilles 6, et remontées par la suite sans qu'il n'y ait lieu de démonter les supports 2 de la plaque 1.

## Revendications

1. Dispositif de préhension et de transport de pièces comprenant, pour saisir une pièce (3), au moins une paire d'éléments souples montés face à face sur un support (2) commun mobile par rapport à la pièce à saisir en étant gonflables, par alimentation en fluide sous pression, l'un en direction de l'autre de manière à laisser subsister entre eux, à l'état non gonflé, un intervalle dont la largeur est supérieure à la distance séparant deux faces opposées de la pièce ou d'une partie (4) en relief de la pièce, et à serrer lesdites faces entre eux à l'état gonflé, caractérisé par le fait que chaque élément souple gonflable présente la forme d'une pastille (6) constituée par un corps de révolution en forme de godet à surface latérale extérieure sensiblement cylindrique, ce godet présentant un rebord annulaire extérieur (8) à l'opposé de son fond (9), et que ladite pastille est reliée au support (2) par une monture (7) présentant sur sa face de fixation (10) au support un embout (11) présentant une forme extérieure correspondant à la forme intérieure du godet de la pastille et entouré à sa base d'une gorge (12) de profondeur légèrement inférieure à l'épaisseur dudit rebord (8) de la pastille, ladite monture comportant un canal (13, 14) d'alimentation en fluide sous pression débouchant à l'extrémité libre de l'embout en face du fond de la pastille.

2. Dispositif suivant la revendication 1, caractérisé par le fait que ledit support (2) présente, à l'endroit de fixation de la monture (7), un trou de passage (15) dont le diamètre (d) correspond sensiblement au diamètre (d') extérieur du corps en forme de godet de la pastille (6) et dont la profondeur (p) correspond sensiblement à la distance (axiale) entre la face de fixation (10) de la monture et la face extérieure du fond de la pastille (^{p}').

3. Dispositif suivant la revendication 1 ou 2, caractérisé par le fait que ledit embout de la monture (7) présente une forme en tronc de cône allant en s'évasant vers son extrémité libre et que le corps en forme de godet de la pastille (6) présence une forme intérieure en tronc de cône allant en s'évasant vers le fond de la pastille.

4. Dispositif selon l'une quelconque des revendications précédentes, caractérisé par le fait qu'il comprend. pour saisir simultanément plusieurs pièces (3), plusieurs supports (2) fixés de façon réglables à une plaque porte-supports mobile commune (1), chacun desdits supports comportant des moyens (23) pour son centrage par rapport à la pièce à saisir.

5. Procédé d'ébavurage de noyaux (3) de fonderie en sable, pour l'élimination des bavures dues au plan de joint de la boîte à noyaux, à l'aide de lames d'ébavurage (21) présentant chacune un évidement (22) dont le contour correspond au contour extérieur d'un noyau, caractérisé par le fait qu'on saisit les noyaux (3) dans la boîte à noyaux, à l'intérieur du contour extérieur des noyaux et/ou au-dessus du plan correspondant au plan de joint de la boîte, à l'aide d'un dispositif selon l'une quelconque des revendications 1 à 4, qu'on amène les noyaux suspendus audit dispositif au-dessus d'un ensemble desdites lames d'ébavurage (21) ayant une disposition reciproque identique à celle des noyaux dans la boîte à noyaux, et qu'on abaisse les noyaux pour les faire pénétrer dans les lames à une profondeur telle que les bavures dues au plan de joint de la boîte soient éliminées.

## Patentansprüche

1. Vorrichtung zum Greifen und Transportieren von Gegenständen, mit wenigstens einem Paar weicher Elemente zum Ergreifen eines Gegenstandes (3), die sich gegenüberliegend auf einer gemeinsamen Halterung (2), welche beweglich bezüglich des zu ergreifenden Teils ist, angeordnet sind und durch Druckzufuhr eines Fluides aufblasbar sind in Richtung zueinander, derart, daß zwischen ihnen im nicht aufgeblasenen Zustand ein Zwischenraum besteht, dessen Breite größer als der Abstand ist, der zwei sich gegenüberliegende Flächen des Gegenstandes trennt oder eines herausragenden Teils (4) des Gegenstandes und diese Flächen zwischen sich im aufgeblasenen Zustand einklemmen, dadurch gekennzeichnet, daß jedes weiche aufblasbare Element die Form eines Plättchens (6) aufweist, das aus einem napfförmigen Rotationskörper mit seitlicher im wesentlichen zylindrischer Außenwand besteht, wobei der Napf einen ringförmigen Außenrand (8) gegenüber seinem Boden (9) aufweist und daß das Plättchen mit der Halterung (2) über einen Träger (7) verbunden ist, der an seiner Befestigungsfläche (10) mit der Halterung einen Vorsprung (11) aufweist, dessen Außenform der Innenform des Napfes des Plättchens entspricht und dessen Grundteil von eine Nut (12) umgeben ist, deren Tiefe geringfügig kleiner ist als die Dicke des Randes (8) des Plättchens, wobei der Träger einen Zufuhrkanal (13, 14) für das Druckfluid aufweist, der am freien Ende des Vorsprungs gegenüber dem Boden des Plättchens mündet.

2. Vorrichtung nach Anspruch 1, dadurch gekennzeichnet, daß die Halterung (2) am Befestigungsort des Trägers (7) eine Durchlaßöffnung (15) aufweist, deren Durchmesser (d) im wesentlichen dem Außendurchmesser (d') des napfförmigen Körpers des Plättchens (6) entspricht und deren Tiefe (p) im wesentlichen dem (axialen) Abstand zwischen der Befestigungsfläche (10) des Trägers und der äußeren Bodenwand des Plättchens (p') entspricht.

3. Vorrichtung nach Anspruch 1 oder 2, dadurch gekennzeichnet, daß der Vorsprung des Trägers (7) eine kegelstumpfförmige Form aufweist, der in Richtung seines freien Endes zunimmt und daß der napfförmige Körper des Plättchens (6) eine kegelstumpfförmige Innenform aufweist, der in Richtung zum Boden des Plättches zunimmt.

4. Vorrichtung nach einem der vorhergehenden Ansprüche, dadurch gekennzeichnet, daß sie zum gleichzeitigen Ergreifen von mehreren Gegenständen (3) mehrere Halterungen (2) aufweist, die einstellbar an einer gemeinsamen beweglichen Trägerplatte befestigt sind, wobei jede Halterung eine Anordnung (23) für ihre Zentrierung bezüglich des zu ergreifenden Teils aufweist.

5. Verfahren zum Entgraten von Gießkernen (3) aus Sand, zum Entfernen von Gießnähten an den Verbindungsebenen der Giebform mit Hilfe von Entgratungsstreifen (21), deren jeder eine Aussparung (22) aufweist, deren Rand dem Außenrand eines Gießkerns entspricht, dadurch gekennzeichnet, daß die Kerne (3) in der Gießform ergriffen werden, innerhalb des Außenrandes der Kerne und/oder oberhalb der Ebene, die der Verbindungsebene der Form entspricht, mittels einer Vorrichtung nach einem der Ansprüche 1 bis 4, daß die von der Vorrichtung festgehaltenen Kerne oberhalb der Anordnung aus den Entgratungsstreifen (21) gebracht werden, deren gegenseitige Anordnung identisch mit derjenigen der Kerne in der Gießform ist und daß die Kerne abgesenkt werden, so daß sie in die Streifen mit einer derartigen Tiefe eindringen, daß die von der Verbindungsebene der Form stammenden Grate entfernt werden.

## Claims

1. Apparatus for gripping and transporting components comprising, for picking up a component (3), at least one pair of flexible elements which are mounted in face-to-face relationship on a common support (2) which is movable with respect to the component to be gripped, being inflatable by a supply of fluid under pressure, one towards the other so as to leave between them, in the uninflated condition, a gap whose width is larger than the distance between two opposite faces of the component or a projecting portion (4) of the component, and to grip said faces between them in the inflated condition, characterised in that each inflatable flexible element is in the shape of a pellet member (6) formed by a cup-shaped body of revolution having a substantially cylindrical outside lateral surface, said cup member having an annular outside rim portion (8) in opposite relationship to the bottom (9) thereof, and that said pellet member is connected to the support (2) by a fitment (7) which on its face (10) for fixing it to the support has an end portion (11) which is of an outside shape corresponding to the inside shape of the cup configuration of the pellet member and surrounded at its base by a groove (12) which is slightly shallower in depth than the thickness of said rim portion (8) of the pellet member, said fitment (7) comprising a pressurised fluid supply duct (13, 14) which opens at the free end of the end portion facing the bottom of the pellet member.

2. Apparatus according to claim 1 characterised in that, at the location of fixing the fitment (7), said support (2) has a through hole (15) whose diameter (d) substantially corresponds to the outside diameter (d') of the cup-shaped body of the pellet member (6) and whose depth (p) substantially corresponds to the (axial) distance between the fixing face (10) of the fitment and the outside face of the bottom of the pellet member (p')^{.}

3. Apparatus according to claim 1 or claim 2 characterised in that said end portion of the fitment (7) is of frustoconical shape which flares outwardly towards the free end thereof and that the cup-shaped body of the pellet member (6) is of an internal frustoconical shape which flares outwardly towards the bottom of the pellet member.

4. Apparatus according to any one of the preceding claims characterised in that it comprises, for simultaneously gripping a plurality of components (3), a plurality of supports (2) which are adjustably fixed to a common movable support-carrier plate (1), each of said supports comprising means (23) for centering same with respect to the component to be gripped.

5. A process for fettling sand casting cores (3) for removing the burrs due to the joint plane of the core box, by means of fettling blades (21) each having an opening (22) whose contour corresponds to the outside contour of a core, characterised in that the cores (3) are gripped, in the core box, within the outside contour of the cores and/or above the plane corresponding to the joint plane of the core box, by means of an apparatus according to any one of claims 1 to 4, that the cores suspended from said apparatus are moved above an assembly of said fettling blades (21) which are in a mutually relative arrangement identical to that of the cores in the core box, and that the cores are lowered to cause them to penetrate into the blades to a depth such that the burrs due to the join plane of the box are removed.
